# EUROPÄISCHE PATENTSCHRIFT

(11) **EP 1 649 989 B1**
(45) Veröffentlichungstag und Bekanntmachung des Hinweises auf die Patenterteilung: **23.01.2008**
(21) Anmeldenummer: 04025151.4
(22) Anmeldetag: 22.10.2004
(51) Int. Cl.: B26D 7/26, B26F 1/44

(54) **Werkzeug zum Stanzen von Einfach- und Mehrfachbehältern aus Kunststofffolien**
Apparatus for cutting out one or more cups out of a plastic web
Dispositif pour découper à la matrice ou plusieurs récipients dans une bande plastique

(43) Veröffentlichungstag der Anmeldung: 26.04.2006
(73) Patentinhaber: G. WACHSMUTH & CO. WERKZEUGBAU GmbH, D-58769 Nachrodt-Wiblingwerde (DE)
(72) Erfinder: Stute, Dieter, 58507 Lüdenscheid (DE); Wachsmuth, Gerd, 58769 Nachrodt-Wiblingwerde (DE)
(74) Vertreter: König, Norbert

(56) Entgegenhaltungen:
- EP-A- 0 615 910
- DE-A1- 2 853 267
- DE-A1- 19 929 477
- DE-B- 1 297 580
- DE-C- 673 483
- DE-C1- 19 521 604
- US-A- 3 635 115
- US-A- 5 839 341

## Beschreibung

Die Erfindung betrifft ein Werkzeug zum Stanzen von Einfach- und Mehrfachbehältern aus Kunststofffolien gemäß Oberbegriff des Anspruchs 1.

Durch die EP 0615910 B1 ist ein derartiges Werkzeug bekannt, dass mehrere über eine Presse definiert zufahrbare Messer zum Einschneiden und Durchschneiden der Folie und eine Schnittplatte mit vertieften und erhabenen Schnittdurchbrüchen umfasst, die mit den Messern zusammenwirken. Bei diesem Werkzeug schneiden die Messer auf einer Schnittplatte oder einem Amboss. Wenn das Werkzeug nicht auf einer Schnittplatte oder einem Amboss schneiden oder kerben soll, sondern an einer Schnittkante, ist die Standzeit des Werkzeuges d. h. der Messer bei Folien der vorliegend betrachteten Art, die eine hohe Reißdehnung aufweisen und nur eine Dicke im Bereich von 0,35 mm haben, hauptsächlich abhängig vom Schnittspalt, welcher entsprechend sehr eng (etwa 0,005 mm) einzustellen ist, was fertigungstechnisch Probleme bereitet wegen der stets auftretenden Fertigungstoleranz.

Die Aufgabe der vorigen Erfindung besteht darin, ein Werkzeug der eingangs genannten Art so auszubilden, dass Fertigungstoleranzen sicher kompensiert werden können und der Schnittspalt exakt einstellbar ist, um insbesondere sehr dünne Folien hoher Reißdehnung schneiden zu können.

Der wesentliche Vorschlag der Erfindung besteht darin, sämtliche Schneidmesser des Werkzeugs nicht wie bisher in Messer-Zustellrichtung fest in Messerträgern einzubauen, sondern in einer Schräglage unter einem Winkel, beispielsweise von 2,5°, zur Messer-Zustellrichtung und in Schräglagenrichtung verschiebbar anzuordnen. Hierdurch ist es möglich durch axiale Verschiebung der Schneidmesser in den Messerträgern, d. h. Verschiebung in Richtung der zur Zustellrichtung schräg verlaufenden Schneidmesserachsen, die Schneidspalte exakt einzustellen. Die Einstellungen erfolgen dabei mit in den Messerträgern angeordneten Feingewinde-Einstellschrauben. Eine Verschiebung der Schneidmesser in den Messerträgern in Richtung der Schnittkanten verringert und eine Verschiebung in Richtung der Messerträger vergrößert die Schneidspalte. Unter dem Schneidspalt wird der Luftspalt bzw. der Abstand zwischen den Schnittkanten der Schnittplatte und den Schneidkanten der Schneidesser verstanden. Durch die beschriebene Maßnahme kann also der Schneidspalt für jedes einzelne Schneidmesser separat eingestellt werden. Dies ist von großer Bedeutung, da die Fertigungstoleranzen manchmal so groß sind, dass die Schneidspalte so groß werden, dass eine dünne Folie, insbesondere hoher Reißdehnung (bspw. Polypropylenfolie), nicht oder nicht ordnungsgemäß geschnitten werden kann. Durch die Erfindung ist es möglich die Schneidmesser im *µ*m-Bereich auf die erforderliche Größe des Schneidspaltes einzustellen.

Da für den ordnungsgemäßen Betrieb des Werkzeugs sämtliche Schneidmesser auf gleiche Höhe eingestellt sein müssen, insbesondere auf gleiche Höhe mit den üblicherweise bei Werkzeugen der betrachteten Art vorhanden Sternstempeln, die die Ecken von zu trennenden Behältern mit einer Verrundung beschneiden, und durch die Schneidspaltvoreinstellung die Schneidmesser unterschiedliche Höhe zur Schnittplatte aufweisen, ist weiter vorgesehen, jeden Messerträger mit einer Druckstange zu beaufschlagen, deren Länge verstellbar ist. Hierzu ist eine Justiereinheit vorgesehen, welche eine Justierschraube aufweist, die in Wirkverbindung mit zwei Teilen der Druckstange steht und durch axiale Verstellung eine Relativbewegung beider Druckstangenteile bewirkt.

Die Erfindung soll nachfolgend anhand der beigefügten Zeichnung, die ein Ausführungsbeispiel zeigt, näher erläutert werden.

Es zeigen
- Fig. 1:: eine Seitenansicht eines Teils eines erfindungsgemäßen Werkzeugs zum Stanzen von Einfach- und Mehrfachbehältern aus Kunststofffolie,
- Fig. 2:: das Werkzeug nach Fig. 1 in einer um 90° gedrehten Ansicht und
- Fig. 3:: eine vergrößerte Darstellung einer der beim erfindungsgemäßen Werkzeug verwendeten Schnittmessereinheiten.

Gleiche und einander entsprechende Bauteile sind in den Figuren der Zeichnung mit den gleichen Bezugszeichen versehen.

Die Zeichnung zeigt einen Teil eines Werkzeugs 2 zum Stanzen von Einfach- und Mehrfachbehältern aus Kunststofffolie mit einer Schneidmessereinheit 4, einer Druckstange 6, einer Justiereinheit 8, einer Kurvenscheibe 10 und einem Gegenlager 12.

Die Schneidmessereinheit 4 umfasst ein Druckstück 14, einen Messerträger 16, ein Schneidmesser 18, das von unten in eine Ausnehmung 20 des Messerträgers eingesetzt ist und mit Hilfe einer Inbusschraube 22, die durch eine im Messerträger ausgebildete Bohrung 24 hindurchgeführt und in das Schneidmesser 18 eingeschraubt ist, und eine Federeinrichtung 26, die zwischen dem Messerträger 16 und dem Kopf 28 der Inbusschraube 22 angeordnet ist, in einer Ausgangslage gehalten wird. Mit Hilfe der Inbusschraube 22 ist die Vorspannung der Federeinrichtung 26 einstellbar.

Jedes Schneidmesser 18 schneidet an einer Schnittkante 29 einer ortsfesten Schnittplatte oder Matrize 30.

Der Messerträger 16 wird mit Hilfe zweier Befestigungsschrauben 32, 32' unter das Druckstück 14 geschraubt. Die Befestigungsschrauben sind von einer Führungshülse 34, 34' umgeben, deren Enden vom Messerträger 16 und vom Druckstück 14 aufgenommen sind. Die Führungshülsen 34, 34' sind verschiebbar in Führungsbuchsen 36, 36', 38, 38' spielfrei geführt, die fest in einer nicht dargestellten Stempelhalteplatte angeordnet sind. Die Führungshülsen dienen somit zum Führen der Einheit aus Messerträger und Druckstück in den Führungsbuchsen.

Mit Hilfe von in Gewindebohrungen, insbesondere Feingewindebohrungen (nicht dargestellt), der Messerträger 16 angeordneter Einstell-Druckschrauben 17, vgl. Fig. 2 und 3 (gestrichelt in Fig. 3 angedeutet), insbesondere mit Feingewinde, ist jedes Schneidmesser 18 hinsichtlich seiner Eintauchtiefe einstellbar, wobei die Einstellung gegen die Kraft bzw. Vorspannung der Federeineinrichtung 26 erfolgt.

Zur Betätigung der Schneidmesser 18 sind die Druckstücke 14 von den Druckstangen 6 beaufschlagt, auf welche eine übliche, nicht dargestellte Presse über die Gegenlager 12 und die Kurvenscheiben 10 einwirkt, was an sich bekannt ist und daher nicht näher beschrieben werden soll.

Über den Drehwinkel der Kurvenscheiben 10 lassen sich die Schneidmesser 18 über die Druckstangen 6 und die Druckstücke 14 von Schneiden auf Kerben und umgekehrt umstellen.

Die Ausnehmung 20 und damit das in der Ausnehmung eingesetzte Schneidmesser 18 sind in einer Schräglage unter einem Winkel α von bspw. 2,5° zur Messerzustellrichtung 19 angeordnet, vgl. Fig. 3. Durch Verschiebung des Schneidmessers 18 in der Ausnehmung 20 mit Hilfe der Einstellschraube 17 kann die Lage der Schneidkante 40 des Schneidmessers 18 relativ zur Schnittkante 29 der Schnittplatte 30 eingestellt und somit der Schneidspalt 31, d. h. der Abstand zwischen der Schneidkante des Schneidmessers und der Schnittkante der Schnittplatte eingestellt werden. Durch Verschieben des Schneidmessers 18 in Richtung Schnittkante 29 wird der Schneidspalt 31 verkleinert, durch Verschieben in Richtung des Messerträgers 16 wird der Schneidspalt vergrößert, wobei die Schneidmesser mit Hilfe der Feingewinde-Einstellschrauben 17 im *µ*m-Bereich auf die erforderliche Größe des Schneidspaltes eingestellt, d. h. voreingestellt werden können. Die Größe des Schneidspaltes liegt bei den hier betrachteten zu schneidenden Kunststofffolien im Bereich von 0,005 mm. Diese Voreinstellung ist wegen der stets vorhandenen Fertigungstoleranz notwendig, um durch Einstellen der richtigen Größe des Schneidspaltes ein einwandfreies Schneiden der Kunststofffolie zu erzielen, bewirkt aber gleichzeitig, dass sich die Schneidmesser 18 nicht mehr auf gleicher Höhe, insbesondere nicht auf gleicher Höhe mit üblicherweise bei Werkzeugen der hier betrachteten Art vorgesehenen Sternstempeln, die die Ecken von zu trennenden Behältern mit einer Verrundung beschneiden, befinden.

Um die Schneidmesser auf gleiche Höhe insbesondere auf das Niveau der Sternstempel zu bringen, ist die Druckstange 6 in der Länge verstellbar ausgebildet. Hierzu besteht die Druckstange 6 aus einem druckstückseitigen unteren Teil 41 und einem schaltkurvenseitigen oberen Teil 42, in dem das untere Teil teleskopartig geführt ist, und ist die Justiereinheit 8 vorgesehen, welche eine Justierschraube 46 aufweist, die in Wirkverbindung mit beiden Teilen 40, 42 der Druckstange steht und durch axiale Verstellung eine Bewegung beider Druckstangenteile relativ zueinander bewirkt. Im dargestellten Ausführungsbeispiel (Figuren 1 und 2) ist die Justierschraube 46 im oberen Teil 42 der Druckstange angeordnet und wird durch Verdrehen ein- und aus-gefahren, wodurch eine Verlängerung oder Verkürzung des oberen Teils 42 und entsprechend eine Verkürzung oder Verlängerung der Druckstange 6 insgesamt erreicht wird zur Kompensation unterschiedlicher Höhenlagen der Schneidmesser relativ zueinander und/oder relativ zum Niveau der Sternstempel.

## Patentansprüche

1. Werkzeug zum Stanzen von Einfach- und Mehrfachbehältern aus Kunststofffolien, insbesondere Kunststofffolie hoher Reißdehnung, mit mehreren definiert zufahrbaren Schneidmessern und mit einer Schnittplatte oder Matrize mit Schnittkanten, die mit den Schneidmessern zusammen wirken, wobei zwischen den Schnittkanten der Schnittplatte und den Schneidkanten der Schneidmesser Schneidspalte gebildet sind und die Schneidmesser in Messerträgern angeordnet sind, die mit Druckstücken verbunden sind, welche über Druckglieder mit einer Presse in Wirkverbindung stehen, **dadurch gekennzeichnet, dass** die Schneidmesser (18) in den Messerträgern (16) in einer Schräglage in Bezug zu ihrer axialen Zustellrichtung (19) angeordnet sind und in den Messerträgern in Richtung der Schräglage relativ zu den Schnittkanten (29) der Schnittplatte (30) verstellbar sind zur Einstellung der Größe des Schnittspaltes (31).

2. Werkzeug nach Anspruch 1, **dadurch gekennzeichnet, dass** die Messerträger (16)in der Höhe verstellbar ausgebildet sind, um sämtliche Schneidmesser (18) auf gleiche Höhe einzustellen.

3. Werkzeug nach Anspruch 2, **dadurch gekennzeichnet, dass** die Länge der die Druckstücke (14) und damit die Messerträger (16) beaufschlagenden Druckglieder (6) einstellbar ist.

4. Werkzeug nach Anspruch 1, **dadurch gekennzeichnet, dass** die Schneidmesser (18) in schräg zur axialen Zustellrichtung (19) ausgebildete Ausnehmungen (20) der Messerträger (16) angeordnet und mittels Einstellschrauben in den Ausnehmungen (20) in Richtung der Schräglagenachsen einstellbar sind.

5. Werkzeug nach Anspruch 3, **dadurch gekennzeichnet, dass** die Druckglieder (6) Druckstangen sind, deren Länge durch eine Justiereinheit (8) einstellbar ist.

6. Werkzeug nach Anspruch 1 oder 4, **dadurch gekennzeichnet, dass** die Schneidmesserachsen bzw. die Schräglagenachsen unter einem Winkel α von ca. 2,5° zur Schneidmesser-Zustellrichtung (19) verlaufen.

7. Werkzeug nach Anspruch 5, **dadurch gekennzeichnet, dass** die Druckstange (6) ein erstes druckstückseitiges, unteres Teil (41) und ein zweites oberes Teil (42) aufweist und dass die Justiereinheit (8) ein axial verstellbares Stellglied (46) aufweist, das in einem der Teile (41 oder 42) angeordnet ist und in Wirkverbindung mit dem jeweils anderen der Teile (41, 42) steht.

8. Werkzeug nach Anspruch 7, **dadurch gekennzeichnet, dass** das Stellglied (46) eine Justierschraube ist, die durch Verdrehen ein- oder ausfahrbar ist.

## Claims

1. Tool for stamping single and multiple receptacles out of plastic film, especially plastic film with a high elongation at rupture, comprising several blades, which may be advanced in a defined manner, and a cutting plate or stencil with cutting edges, acting in combination with the blades, with cutting slits formed between the cutting edges of the cutting plate and the blades arranged in blade supports which are connected with pressure pieces being actively connected via compression members with a press, **characterized in that** the blades (18) are disposed in the blade supports (16) in an inclined position relating to their axial advancement direction (19) and may be adjusted in the blade supports in the direction of the inclined position relative to the cutting edges (29) of the cutting plate (30) in order to adjust the size of the cutting slit (31).

2. Tool according to claim 1, **characterized in that** the blade support (16) is adjustable in its height in order to adjust all blades (18) to the same height.

3. Tool according to claim 2, **characterized in that** the length of the pressure pieces (14), and thus the compression members (6) acting upon the blade supports (16), is adjustable.

4. Tool according to claim 1, **characterized in that** the blades (18) are disposed in recesses (20) of the blade supports (16), which are formed at an angle relative to the axial advancement direction, and are adjustable by means of adjusting screws in the recesses (20) in the direction of the inclined axes.

5. Tool according to claim 3, **characterized in that** the compression members (6) are push rods the length of which is adjustable by means of an adjustment unit (8).

6. Tool according to claim 1 or 4, **characterized in that** the blade axes or the inclined axes, respectively, are disposed so that they form an angle α of approximately 2.5 ° relating to the advancement direction of the blades (19).

7. Tool according to claim 5, **characterized in that** the push rod (6) comprises a first, lower part (41) arranged at the side of the pressure piece and a second upper part (42) and that the adjustment unit (8) comprises an axially adjustable control element (46) which is arranged in one of the parts (41 or 42) and actively connected with the other part (41, 42), respectively.

8. Tool according to claim 7, **characterized in that** the control element (46) is an adjusting screw which may be retracted or extended, respectively, by twisting it.

## Revendications

1. Outil pour découper à la matrice des récipients simples ou multiples dans une bande plastique, en particulier une bande plastique à forte élongation à la rupture, comprenant plusieurs couteaux de coupe pouvant être dirigés de façon définie et une plaque de coupe ou une matrice avec des arêtes de coupe, qui agissent conjointement avec les couteaux de coupe, des fentes de coupe étant formées entre les arêtes de coupe de la plaque de coupe et les arêtes de coupe des couteaux de coupe, et les couteaux de coupe étant disposés dans des supports de couteau, qui sont reliés à des pièces de pression, lesquelles sont en liaison active par l'intermédiaire d'organes de pression avec une presse, **caractérisé en ce que** les couteaux de coupe (18) sont disposés dans les supports de couteau (16) dans une position inclinée par rapport à leur direction d'avancement (19) axiale et peuvent être déplacés, dans les supports de couteau en direction de la position inclinée, par rapport aux arêtes de coupe (29) de la plaque de coupe (30) pour le réglage de la grandeur de la fente de coupe (31).

2. Outil selon la revendication 1, **caractérisé en ce que** les supports de couteau (16) sont réalisés réglables en hauteur, afin de régler tous les couteaux de coupe (18) à la même hauteur.

3. Outil selon la revendication 2, **caractérisé en ce que** la longueur des organes de pression (6) sollicitant les pièces de pression (14) et donc les supports de couteau (16) est réglable.

4. Outil selon la revendication 1, **caractérisé en ce que** les couteaux de coupe (18) sont disposés dans des évidements (20), conçus en biais par rapport à la direction d'avancement (19) axiale, des supports de couteau (16) et sont réglables au moyen de vis de réglage dans les évidements (20) en direction des axes de position inclinée.

5. Outil selon la revendication 3, **caractérisé en ce que** les organes de pression (6) sont des tiges de pression dont la longueur est réglable par une unité d'ajustage (8).

6. Outil selon la revendication 1 ou 4, **caractérisé en ce que** les axes de couteau de coupe respectivement les axes de position inclinée sont agencés en formant un angle α d'environ 2,5° par rapport à la direction d'avancement du couteau de coupe (19).

7. Outil selon la revendication 5, **caractérisé en ce que** la tige de pression (6) présente une première partie (41) inférieure côté pièce de pression et une seconde partie (42) supérieure et **en ce que** l'unité d'ajustage (8) présente un élément de commande (46) réglable axialement, qui est disposé dans l'une des parties (41 ou 42) et est en liaison active avec l'autre partie respective des parties (41, 42).

8. Outil selon la revendication 7, **caractérisé en ce que** l'élément de commande (46) est une vis d'ajustage qui peut être entrée ou sortie par rotation.
